# EUROPÄISCHE PATENTSCHRIFT

(11) **EP 1 894 507 B1**
(45) Veröffentlichungstag und Bekanntmachung des Hinweises auf die Patenterteilung: **06.10.2010**
(21) Anmeldenummer: 06018371.2
(22) Anmeldetag: 01.09.2006
(51) Int. Cl.: A47L 5/38, A47L 9/28, A47L 9/32

(54) **Bus-gesteuertes Staubsaugersystem**
Bus controlled vacuum cleaner system
Système aspirateur de poussières commandé par bus

(43) Veröffentlichungstag der Anmeldung: 05.03.2008
(73) Patentinhaber: ZSA Vertriebs GmbH Zentrale Staubsauger-Anlagen, 76877 Offenbach (DE)
(72) Erfinder: Ruckstuhl, Claus, 76879 Essingen/Dreihof (DE)
(74) Vertreter: Patentanwälte Möll, Bitterich & Dr. Keller

(56) Entgegenhaltungen:
- EP-A- 1 314 389
- US-A- 4 654 924
- US-A- 5 173 646
- US-A- 5 274 878
- US-A- 5 924 164
- US-A1- 2004 144 633

## Beschreibung

Die Erfindung betrifft ein Bus ("bidrectionaluniversalswitch")-gesteuertes Staubsaugersystem gemäß dem Oberbegriff des Anspruchs 1.

Das erfindungsgemäße Staubsaugersystem umfasst ein multifunktionelles Bedien- und Anzeigefeld, mit dem die einzelnen Funktionen des Staubsaugers bedient werden können, und eine Steuereinheit. Zwischen der Saugersteuerung und dem Bedien- und Anzeigefeld besteht eine bidirektionale Verbindung, die einen beidseitigen digitalen Datenaustausch zwischen den Komponenten ermöglicht. Solche Staubsaugersysteme sind beispielsweise in der US 4,654,924 A, US 2004/144633 A1 und der US 5,274,878 A beschrieben.

Man unterscheidet grundsätzlich zwischen zwei Arten von Staubsaugersystemen: Die im Stand der Technik weit verbreiteten Haushaltsstaubsauger sind auf eine portable Anwendung und einfache Bedienbarkeit für die Benutzung in einem Haushalt ausgelegt. Solche Staubsauger werden entweder über das Stromnetz oder mit einer Batterie betrieben. Ein solcher Staubsauger ist beispielsweise in der EP 1 410 751 A2 beschrieben. Daneben gibt es sogenannte Zentralstaubsauger, bei denen der Schmutzbehälter und die Staubsaugersteuerung in einem Gebäude raumzentral positioniert sind. Durch das Gebäude führen von dem Zentralgerät Saugleitungen, d. h. spezielle Vakuumleitungen zu den einzelnen Räumen. In den Räumen befinden sich Anschlussdosen. An diesen wird der Saugschlauch angeschlossen und funktionsbereit gemacht. Die Vakuumleitungen werden entweder auf den rohen Fußboden oder im Unterputz verlegt. Zum Betrieb wird ein Steuerkabel in den Saugschlauch integriert und mit einem Schalter am Griff verbunden. Der Steuerstromkreis wird in der Regel mit 12 bis 24 Volt betrieben und schaltet am anderen Ende ein Relais ein, welches den Laststromkreis ein- oder ausschaltet. Ein solches Zentralstaubsaugersystem ist beispielsweise in der EP 1 314 389 A, US 5,924,164 und US 5,926,908 beschrieben.

Um einen Haushaltsstaubsauger und Zentralstaubsauger zu benutzen, ist es wünschenswert, verschiedene Funktionen an einem Gerät möglichst einfach bedienen zu können. Beispielsweise ist aus der DE 77 15 264 U1 bekannt, dass an dem Griff eines Staubsaugers ein Schalter mit einem Kabel angeordnet ist, das sich von dem Griff über einen Saugschlauch hin zu dem Staubsaugergehäuse erstreckt, um auf diese Weise analoge Steuerungssignale an den Sauger zu übertragen. Das Kabel ist an dem Saugschlauch befestigt.

Eine andere Lösung wird in der DE 78 13 344 U1 vorgeschlagen: Hier wird zur Übertragung von Steuersignalen von Schaltern im Bereich des Handgriffes ein Ultraschallsender und -empfänger eingesetzt. Allerdings ist ein solches System aufgrund der geringen Reichweite von Ultraschallwellen nur in dem jeweiligen Raum einsetzbar und bezüglich der Distanz und der Ausrichtung der Sendeeinheit und Empfänger stark eingeschränkt. Ferner ist ein solches System für ein Zentralstaubsaugersystem gänzlich ungeeignet, da in jedem Raum eine Sendeeinheit installiert werden müsste, um eine Verbindung zu ermöglichen. Gleiche Probleme ergeben sich bei Infrarotsystemen.

In der DE 101 48 512 A1, DE 69415 800 T2, DE 692 11 647 T2, DE 690 23 165 T2 und in EP 1 121 890 A2 wird daher ein Staubsaugersystem vorgeschlagen, bei dem die Steuerungssignale in Form von elektromagnetischen Wellen an die Empfangseinheit der Staubsaugersteuerung gesendet werden. Gegenüber der Ultraschalllösung hat die Verwendung von Funkwellen den Vorteil, dass auch ohne eine direkte Ausrichtung von Sendeeinheit und Empfänger eine Übertragung von Steuerungssignalen oder Befehlen gewährleistet ist. Aufgrund der bestehenden verschiedenen Funknetze ist man jedoch bezüglich der Frequenzwahl und Sendeleistung von solchen drahtlosen Systemen eingeschränkt. Ferner besteht der Nachteil, dass insbesondere in Stahlbetongebäuden der Funkempfang gewöhnlicher Weise stark beeinträchtigt oder gestört ist. In mehrstöckigen Gebäuden, in denen sich die Empfängereinheit beispielsweise im Keller und die Sendeeinheit am Staubsauger in einem Obergeschoss befinden, wäre eine störungsfreie Kommunikation zwischen dem Bedienteil und der Steuereinheit nicht mehr gewährleistet. Daher ist der Einsatz eines funkgesteuerten Staubsaugersystems in einem Zentralstaubsauger nicht uneingeschränkt möglich.

Der vorliegenden Erfindung liegt daher die Aufgabe zugrunde, ein Staubsaugersystem bereitzustellen, bei dem die Steuerungssignale in Form von Datenpaketen auf bidirektionale Weise von der Bedieneinheit am Staubsauger zu der Staubsaugersteuerung übermittelt werden. Dabei soll auf die Vielzahl der für jede einzelne Funktion erforderlichen Steuerkabel wie bei bekannten Systemen verzichtet werden, und sämtliche Funktionen sollen über ein einziges Datenkabel bedienbar sein.

Diese Aufgabe wird gelöst durch ein Daten-Bus-gesteuertes Staubsaugersystem gemäß dem Anspruch 1.

Der erfindungsgemäße Staubsauger besteht aus einem Bedien- und Anzeigefeld, das entweder am Griff oder am Saugschlauch angebracht ist. Das Bediengerät überträgt über einen Befehlsgeber Steuerbefehle an die im Staubsauger angebrachte Steuerung. Im Falle eines Zentralstaubsaugersystems befindet sich die Staubsaugersteuerung in einem anderen Raum des Gebäudes, beispielsweise im Keller oder einem benachbarten Außengebäude. Die Saugleistung über ein fest installiertes Rohrsystem an den jeweiligen Einsatzort in einem Gebäude übertragen. Das flexible Saugrohr umfasst das Bedien- und Anzeigefeld und wird über eine Anschlussdose im jeweiligen Raum mit dem fest installierten Rohrsystem verbunden. Die Verbindung zwischen dem Bedien- und Anzeigefeld und der Staubsaugersteuerung erfolgt über eine in oder an den Saugrohren verlaufende Signalleitung. Der aktuelle Betriebszustand und die einzelnen Funktionen des Staubsaugers werden am Anzeigefeld mit Hilfe von Anzeigeelementen dargestellt.

Das Bedien- und Anzeigefeld und das Steuerteil sind über eine Zweidraht-Leitung miteinander verbunden: Eine Leitung ist für die Stromversorgung und Datenübertragung vorgesehen, während die andere Leitung als Masse verwendet wird. Die Kontaktierung erfolgt über die im Raum angebrachte Anschlussdose für den Staubsauger. Beim Anschließen an die Anschlussdose wird der Staubsauger aktiviert und angeschaltet. In einer anderen Ausführungsform erfolgt die Stromversorgung und der Datenaustausch zwischen Steuerung und Bedienteil über eine einzige Leitung. Dadurch werden die weiteren Leitungen der bisherigen Systeme eingespart.

Der Datenaustausch ist telegrammbasiert und erfolgt bidirektional in einem Halbdublexverfahren. Bei einem Halbduplexverfahren erfolgt die Datenübertragung beim Bus-System vom Master zum Slave in eine Richtung. Auf diese Weise werden die Befehlssätze übertragen. Umgekehrt kann der Slave (Bediengerät) seine Befehlssätze an den Master (Zentralgerät) übertragen. Das Bedienfeld und die Steuerung übernehmen dabei abwechselnd die Funktion als Sender und Empfänger. Die Zentralsteuerung empfängt die einzelnen Steuerbefehle und steuert beispielsweise den Saugermotor entsprechend den empfangenen Daten.

An dem Bedien- und Anzeigefeld befinden sich die für die einzelnen Funktionen des Staubsaugers erforderlichen Tasten und Schalter. Vorzugsweise befindet sich am Bedienfeld ein Ein-/Ausschalter für den Sauger, einen Taster zur Einstellung der Leistungsstufe für die Saugleistung (beispielsweise in den Stufen 1, 2, 3), Ferner sind Anzeige- und Schaltelemente für Servicefunktionen vorgesehen. Beispielsweise kann das Anzeigeteil Informationen über den ermittelten Gerätestatus mittels Leuchtanzeigen (LED) anzeigen, und es können Servicesignale zum Kohlewechseln, für die Filterreinigung und zum Schmutzbehälter leeren über das optische Anzeigefeld für den Benutzer dargestellt werden. Die Anzeigeelemente können sich entweder neben den Funktionssymbolen am Bedien- und Anzeigefeld befinden oder, wenn die Symbole transparent sind, dahinter.

Die Steuereinheit des Staubsaugersystems verwaltet die Serviceintervalle und steuert den Saugermotor entsprechend der angewählten Leistungsstufe an. Bei einem eingeschaltetem Saugermotor erfolgt zusätzlich eine Betriebsüberwachung, die den Sauger bei Verschluss des Saugrohrs abschaltet. Diese Funktion ermöglicht beispielsweise eine wirksame Kindersicherung, wenn eine Blockierung des Saugschlauches vorliegt, was vorkommen könnte, wenn ein Kind den Saugschlauch zuhält. Das Abschalten erfolgt über eine Veränderung beim Ruhestrom. Wird für längere Zeit das Saugrohr zugehalten, so verändert sich der Ruhestrom aufgrund der veränderten Saugleistung. Wird der Ruhestrom für eine bestimmte Zeit überschritten, so schaltet das System ab.

Der Betrieb von sogenannten "nicht intelligenten" Bedieneinheiten ist ebenfalls möglich, vorzugsweise ist hierzu ein Schalter am Saugschlauch vorgesehen.

Ein Vorteil besteht darin, dass die Steuerung durch eine Auswahl vordefinierter Parametersätze für verschiedene Saugertypen eingesetzt werden kann. Dadurch ist das Saugersystem flexibel und an verschiedene Situationen anpassbar.

Das Bus-System überträgt die einzelnen Befehlssätze anhand von Potentialunterschieden, die über die Datenleitung vom Zentralgerät zum Bedien- und Anzeigeelement aufgebaut werden. Beispielsweise wird die Leitung mit einer Spannung von 5 V beaufschlagt und für unterschiedlich lange Zeiträume unterbrochen. Dadurch entsteht ein Muster von Potentialunterschieden. Jedes Muster ist einer bestimmten Staubsaugerfunktion zugeordnet. Aufgrund der Muster von Potentialunterschieden weiß das System, welche Funktion ausgeführt werden muss.

Das Daten-Bus-System ermöglicht eine effiziente und schnelle Verwaltung und bidirektionale Signalübertragung zwischen dem Bedien- und Anzeigefeld am Saugschlauch und dem Zentralgerät mit der Saugersteuerung. So werden beispielsweise Informationen bezüglich der Füllstände des Staubbeutels, Wartungssignale sowie notwendige Filter- und Kohlewechsel für den Benutzer angezeigt. Durch das Einsetzen eines Daten-Bus-Systems kann das Zentralgerät bei einem Zentralstaubsaugersystem mit seiner Steuereinheit auch mehrere Fernstaubsaugerschläuche verwalten. Die Saugleistung kann für jeden Fernstaubsaugerschlauch individuell reguliert werden. Hierzu besitzt jeder Fernstaubsaugerschlauch eine individuelle Kennung, so dass die Steuereinheit die einzelnen Fernstaubsaugerschläuche voneinander unterscheiden und entsprechend zuordnen kann. Der Saugermotor wird entsprechend der Einstellung am Bedienteil in seiner Saugleistung nach oben oder unten reguliert, so dass jeder Fernstaubsaugerschlauch die über das Bedienteil eingestellte Saugleistung erhält. Ein solches mehrgliedriges System ist insbesondere in großen Industriegebäuden mit vielen Stockwerken einsetzbar.

Sollte bei einem Zentralstaubsaugersystem mehr als ein Staubsaugerschlauch angeschlossen werden, so muss die Leistung des Elektromotors ausreichend sein. Der Elektromotor muss in einem solchen Fall nicht nur einen, sondern mehrere Staubschläuche mit der entsprechenden Maximalleistung versorgen können.

Damit die einzelnen Befehlssätze vom Zentralgerät zu den einzelnen Fernstaubsaugerschläuchen übermittelt werden können, besitzt jeder Schlauch eine eigene digitale Adressierung. Eine solche Adressierung kann jedoch durch das System auch dynamisch erfolgen, beispielsweise wenn ein Saugschlauch in die jeweilige Anschlussdose eingesteckt wird. Vorzugsweise wird als Bus-System ein KEN-Bus-System eingesetzt. Alternativ kann auch ein LIN ("local interconnect network")-Bus-System eingesetzt werden. Durch eine dynamische Adressierung ist das System flexibel, und es können theoretisch beliebig viele Saugschläuche an das System angeschlossen werden. Limitiert ist die Zahl der Schläuche allerdings durch die Leistung des Elektromotors, dessen Leistung entsprechend der Anzahl von Saugschläuchen angepasst sein muss. Um die einzelnen Fernsaugschläuche mit unterschiedlichen Leistungen versorgen zu können, ist es erforderlich, dass die einzelnen Anschlussdosen mit eigenen Saugleitungen versehen sind. Beispielsweise können die einzelnen Stockwerke in einem großen Industriegebäude mit einem eigenen Saugleitungssystem versehen sein, und eine Elektromotor kann die einzelnen Fernstaubsaugerschläuche mit unterschiedlichen Saugleistungen beaufschlagen. So ist es möglich, dass ein Fernstaubsaugerschlauch 30 % Leistung erhält, während ein anderer 70 % Leistung vom Zentralgerät erhält.

In einer bevorzugten Ausführungsform wird mehr als ein Elektromotor zur Beaufschlagung der Saugleitungen mit Saugleistung eingesetzt. Auf diese Weise ist es möglich, mehrere Fernstaubsaugerschläuche mit einem eigenen Motor zu bedienen. Der Einsatz mehrerer Elektromotoren ist insbesondere vorteilhaft, wenn ein Elektromotor ausfallen sollte.

Die Stromversorgung für das Bedienfeld erfolgt vorzugsweise über Schnittstellensignale. Diese werden von der Saugersteuerung erhalten. Vorzugsweise wird das Bedienteil durch Anstecken des Saugschlauches automatisch eingeschaltet. Bei einem Zentralstaubsaugersystem kann ferner vorgesehen sein, dass beim Herausziehen des Saugschlauches aus der Ansteckdose im Raum das Staubsaugersystem automatisch abgeschaltet wird. Ein manuelles Ausschalten des Zentralstaubsaugers ist dann nicht mehr notwendig. Dadurch muss auch nicht unbedingt ein gesonderter Ein- oder Ausschalter für das Bedienteil vorhanden sein.

Durch das Einsetzen eines Daten-Bus-Systems ist die Datenübertragung zwischen dem Bedienteil und der Staubsaugersteuerung unempfindlich gegen Störungen anderer Anlagen und sicher vor störenden Einflüssen, wie sie beispielsweise bei drahtlosen Funksystemen auftreten können. Durch die bidirektionale Datenkommunikation erfolgt ferner eine automatische Anmeldung des individuellen Fernsaugschlauches mit seinem Bedienteil am Zentralgerät.

Durch die ständige Kommunikation zwischen dem Bedien- und Anzeigefeld und der Steuereinheit des Staubsaugers ist eine Versorgung des Saugschlauches mit aktuellen Daten von der Steuereinheit am Bedien- und Anzeigefeld gewährleistet.

Ein weiterer Vorteil des Bus-Systems liegt darin, dass im Falle eines Zentralstaubsaugersystems mehr als zwei Teilnehmer mit einem Zentralgerät verbunden werden können. Die Datenleitung für das Bus-System ist vorzugsweise in dem Saugschlauch oder fest installierten Saugleitersystem integriert. Die einzelnen Bus-Teilnehmer, d. h. die einzelnen Fernsaugschläuche mit ihren Bedien- und Anzeigefeldern werden über Datenpakete von dem Zentralgerät versorgt.

In einer anderen Ausführungsform ist ein computergesteuerter Betrieb des Staubsaugersystems vorgesehen. Hierzu werden sämtliche von den einzelnen Fernsaugschläuchen gesendeten Daten von einem Computer empfangen und von diesem analysiert, Der Computer erzeugt Befehlssätze, die wiederum das Zentralgerät steuern. Beispielsweise kann von einem Fernsaugschlauch ein Befehlssatz zum Erhöhen der Saugleistung von dem Computer empfangen werden, so dass der Computer den Saugermotor mit der für jeden individuellen Saugschlauch erforderlichen Leistung ansteuern kann.

Der Einsatz eines computergesteuerten Bus-Systems hat den Vorteil, dass mehrere Fernstaubsaugerschläuche verwaltet und bedient werden können.

Anhand der folgenden Zeichnung soll die Erfindung näher erläutert werden. Es zeigt

Fig. 1 eine Oberflächendarstellung eines Bedien- und Anzeigefeldes an einem Staubsaugergriff.

In Fig. 1 erkennt man das Bedien- und Anzeigefeld 10 mit daran angeordneten Drucktasten und Anzeigeelementen zur Funktionssteuerung und Funktionszustand des Staubsaugersystems. Das Bedien- und Anzeigefeld 10 befindet sich vorzugsweise am Staubsaugergriff 1 oder direkt am Saugschlauch 2. Der Staubsaugergriff 1 kann entweder aus dem Saugschlauch 2 oder als getrenntes Griffsystem ausgebildet sein. Zum An- und Ausschalten des Staubsaugers oder - im Falle eines Zentralstaubsaugersystems - zur Anmeldung eines Fernsaugschlauches am Zentralgerät ist ein Ein-/Ausschalter 12 am Bedien- und Anzeigefeld vorgesehen. Zum Erhöhen und Verringern der Saugleistung befinden sich Drucktasten 14 am Bedien- und Anzeigefeld 10, Über Anzeigemittel 22 wird der Stufengrad der Saugleistung angezeigt. Vorzugsweise ist die Saugleistung in Stufen (beispielsweise in den Stufen 1, 2, 3) regelbar. Die Saugleistung des Staubsaugers wird in Abhängigkeit von der Stromaufnahme gesteuert. Vorzugsweise enthält das Staubsaugersystem eine Sicherheitsschaltung, so dass bei einer Blockade des Saugschlauches 2 der Staubsauger automatisch abgeschalten wird (z.B. als Kindersicherung). Eine Abschaltung ist auch dann vorgesehen, wenn für eine bestimmte Zeit (z. B. für eine Stunde) keine Schwankungen in der Stromaufnahme registriert werden. Dies ist beispielsweise dann der Fall, wenn vergessen wird, den Zentralstaubsauger abzuschalten.

Das Bedien- und Anzeigefeld ist über ein Daten-Bus-System mit dem Steuergerät des Staubsaugersystems verbunden. Vorzugsweise ist die Datenleitung in den Saugschlauch 2 integriert. Durch die bidirektionale Verbindung zwischen Bedien- und Anzeigefeld 10 und dem Staubsauger findet eine ständige Kommunikation zwischen Bedien- und Anzeigefeld 10 einerseits und der Steuereinheit am Zentralgerät andererseits statt.

Zum Anzeigen des Wartungszustandes ist ein Anzeigemittel 16 vorgesehen. Liegt eine Störung vor oder müssen Kohlebürsten am Staubsaugersystem gewechselt werden, erhält das Bedien- und Anzeigefeld 10 von dem Zentralgerät den entsprechenden Befehlssatz, so dass die Elektronik im Bedien- und Anzeigefeld 10 bewirkt, dass das Anzeigeelement 16 aufleuchtet. Ist dies der Fall, weiß der Benutzer, dass eine Störung vorliegt und beseitigt werden muss.

Ferner befindet sich am Bedien- und Anzeigefeld 10 ein Anzeigeelement 18, um dem Benutzer anzuzeigen, dass der Schmutzbehälter entleert werden muss. Bei einem Zentralstaubsaugersystem wird dieses Signal an sämtliche Fernstaubsaugerschläuche übermittelt. Das Messen des Befüllungsgrades des Schmutzbehälters kann vorzugsweise über Drucksensoren erfolgen, die im oder am Schmutzbehälter angeordnet sind.

Je nach Staubsaugersystem sind verschiedenartige Filter im Einsatz. Ein Filterwechsel wird über ein Anzeigelement 20 dem Benutzer angezeigt. Das Aufleuchten des Anzeigemittels 20 weist darauf hin, dass der Filter zu reinigen ist. Auch dieses Signal wird über das Bus-System von der Steuereinheit des Zentralgerätes an die einzelnen Saugschläuche 2 übermittelt.

## Patentansprüche

1. Staubsaugersystem, umfassend
- ein Bedien- und Anzeigefeld (10),
- eine Staubaufnahmevorrichtung,
- einen mit der Staubaufnahmevorrichtung verbundenen Saugschlauch (2),
- einen Saugermotor,
- eine Steuereinheit zur Saugersteuerung, wobei
- am Bedien- und Anzeigefeld (10) sich Drucktasten (12, 14) zur Steuerung des Staubsaugersystems und Anzeigemittel (16, 18, 20, 22) zum Anzeigen von verschiedenen Funktionszuständen des Staubsaugersystems befinden, und
- das Bedien- und Anzeigefeld (10) über eine Datenleitung mittels eines Bus("bidirectional universal switch")-Systems mit der Steuereinheit des Staubsaugersystems verbunden ist, so dass eine bidirektionale Datenverbindung zwischen dem Bedien- und Anzeigefeld (10) und der Steuereinheit aufgebaut wird, welche es ermöglicht, digitale Steuersignale von der Steuereinheit zum Bedien- und Anzeigefeld (10) zu senden bzw. von diesem zu empfangen,
**dadurch gekennzeichnet, dass** es sich um ein Zentralstaubsaugersystem handelt, bei dem mehr als zwei Fernstaubsaugschläuche (2) mit einem Zentralgerät über ein im Gebäude integriertes Leitungssystem verbunden ist, wobei jedem Fernstaubsaugerschlauch (2) vom Bus-System eine eigene Identifikationsadresse zugeordnet wird.

2. Staubsaugersystem nach Anspruch 1, **dadurch gekennzeichnet, dass** jeder Fernstaubsaugschlauch eine eigene Adresse zum Empfangen und Senden von adressierten Datenpaketen von und zu der Steuereinheit des Zentralgerätes besitzt und die Adresse entweder dynamisch oder fest vom Bus-System vergeben wird.

3. Staubsaugersystem nach einem der vorhergehenden Ansprüche, **dadurch gekennzeichnet, dass** die Stromversorgung des Bedien- und Anzeigefeldes (10) und der Datenverkehr zwischen Steuereinheit und Bedien- und Anzeigefeld (10) über eine einzige Leitung erfolgt.

4. Staubsaugersystem nach einem der vorhergehenden Ansprüche, **dadurch gekennzeichnet, dass** der Datenaustausch zwischen dem Bedien- und Anzeigefeld (10) und der Steuereinheit telegrammbasiert ist und bidirektional im Halbdublexverfahren erfolgt.

5. Staubsaugersystem nach einem der vorhergehenden Ansprüche, **dadurch gekennzeichnet, dass** das Bedien- und Anzeigefeld (10) zumindest eine der folgenden Funktionen aufweist:
- An-/Ausschalter (12),
- Drucktasten (14) zur Steuerung der Saugleistung,
- Anzeigeelement (16) zum Anzeigen des Wartungszustands,
- Anzeigeelement (18) zum Anzeigen des Befüllungsgrads des Schmutzbehälters,
- Anzeigemittel (20) für eine Filterreinigung und
- Anzeigeelemente (22) zur Darstellung der eingestellten Saugleistung.

6. Staubsaugersystem nach einem der vorhergehenden Ansprüche, **dadurch gekennzeichnet, dass** die Saugleistung über die Stromaufnahme reguliert wird.

7. Staubsaugersystem nach einem der vorhergehenden Ansprüche, **dadurch gekennzeichnet, dass** die Stromaufnahme über Kontaktelemente beim Anschließen bzw. Entfernen des Saugschlauches an eine Anschlussdose eines Zentralstaubsaugersystems eingeschaltet bzw. ausgeschaltet wird.

8. Staubsaugersystem nach einem der vorhergehenden Ansprüche, **dadurch gekennzeichnet, dass** als Anzeigeelemente (16, 18, 20, 22) LEDs eingesetzt werden.

9. Staubsaugersystem nach einem der vorhergehenden Ansprüche, **dadurch gekennzeichnet, dass** die Datenpakete in Form von Potentialunterschieden übertragen werden, wobei jede Funktion am Bedien- und Anzeigeteil (10) einem bestimmten Muster von Potentialunterschieden zugeordnet ist und die Muster aus stromführenden und nicht stromführenden Elementen bestehen.

## Claims

1. A vacuum cleaner system, comprising
- a control and display panel (10),
- with a dust receiving device,
- a suction hose (2) connected to the dust receiving device,
- a vacuum cleaner motor,
- a control unit for cleaner control, wherein
- push buttons (12,14) are disposed on the control and display panel (10) for controlling the vacuum cleaner system, and display means (16,18,20,22) for indicating different operating conditions of the vacuum cleaner system, and
- the control and display panel (10) is connected via a data line by means of a BUS (bidirectional universal switch) system to the control unit of the vacuum cleaner system so that a bidirectional data link is established between the control and display panel (10) and the control unit, which makes it possible to send digital control signals from the control unit to the control and display panel (10), or to receive control signals therefrom,
**characterised in that** it is a central vacuum cleaner system, in which more than two remote vacuum cleaning hoses (2) are connected to a central apparatus via a duct system integrated into the building, wherein each remote vacuum cleaning hose (2) is allocated its own identification address by the BUS system.

2. A vacuum cleaner system according to Claim 1, **characterised in that** each remote vacuum cleaning hose has an individual address for receiving and sending addressed data packets from and to the control unit of the central apparatus, and the address is assigned either dynamically or permanently by the BUS system.

3. A vacuum cleaner system according to either one the preceding Claims, **characterised in that** the power supply of the control and display panel (10) and the data communication between the control unit and the control and display panel (10) takes place via a single line.

4. A vacuum cleaner system according to any one of the preceding Claims, **characterised in that** the data exchange between the control and display panel (10) and the control unit is message-based and takes place bidirectionally in a half-duplex process.

5. A vacuum cleaner system according to any one of the preceding Claims, **characterised in that** the control and display panel (10) has at least one of the following functions:
- on/off switch (12),
- push buttons (14) for controlling the suction power,
- display element (16) for indicating the maintenance status,
- display element (18) for indicating the filling level of the dust container,
- display means (20) for filter cleaning and
- display elements (22) to show the suction power set.

6. A vacuum cleaner system according to any one of the preceding Claims, **characterised in that** the suction power is regulated via the current input.

7. A vacuum cleaner system according to any one of the preceding Claims, **characterised in that** the current input is switched on and switched off via contact elements upon connecting and removing respectively the suction hose at a socket of a central vacuum cleaner system.

8. A vacuum cleaner system according to any one of the preceding Claims, **characterised in that** LEDs are used as display elements (16,18,20,22).

9. A vacuum cleaner system according to any one of the preceding Claims, **characterised in that** the data packets are transmitted in the form of potential differences, wherein each function on the control and display panel (10) is associated with a given pattern of potential differences and the patterns comprise current conveying and non-current conveying elements.

## Revendications

1. Système aspirateur de poussières, comprenant
- un panneau (10) de commande et d'affichage,
- un dispositif collecteur de poussières,
- un flexible d'aspiration (2) relié au dispositif collecteur de poussières,
- un moteur d'aspirateur,
- une unité de commande pour la commande de l'aspirateur,
- sachant que des touches (12, 14) pour commander le système aspirateur de poussières et des moyens d'affichage (16, 18, 20, 22) pour afficher différents états de fonctionnement du système aspirateur de poussières se trouvent sur le panneau (10) de commande et d'affichage,
- et que le panneau (10) de commande et d'affichage est relié à l'unité de commande du système aspirateur de poussières par l'intermédiaire d'une ligne de transmission de données au moyen d'un système de bus (« bidirectional universal switch »), de sorte qu'une liaison bidirectionnelle de données est réalisée entre le panneau (10) de commande et d'affichage et l'unité de commande, qui permet d'émettre des signaux numériques de commande de l'unité de commande au panneau (10) de commande et d'affichage, ou d'en recevoir depuis ce dernier,
**caractérisé en ce qu'**il s'agit d'un système aspirateur de poussières central, selon lequel plus de deux flexibles (2) d'aspiration de poussières à distance sont reliés à un appareil central par l'intermédiaire d'un système de lignes intégré dans le bâtiment, sachant qu'une propre adresse d'identification est affectée par le système de bus à chaque flexible (2) d'aspiration de poussières à distance.

2. Système aspirateur de poussières selon la revendication 1, **caractérisé en ce que** chaque flexible d'aspiration de poussières à distance possède une propre adresse pour émettre et recevoir des paquets de données adressés depuis et vers l'unité de commande de l'appareil central, et l'adresse est attribuée de façon soit dynamique soit fixe par le système de bus.

3. Système aspirateur de poussières selon l'une des revendications précédentes, **caractérisé en ce que** l'alimentation électrique du panneau (10) de commande et d'affichage et la circulation de données entre l'unité de commande et le panneau (10) de commande et d'affichage s'effectuent par l'intermédiaire d'une unique ligne.

4. Système aspirateur de poussières selon l'une des revendications précédentes, **caractérisé en ce que** l'échange de données entre le panneau (10) de commande et d'affichage et l'unité de commande est basée sur des télégrammes et s'effectue de façon bidirectionnelle en procédé semi-duplex.

5. Système aspirateur de poussières selon l'une des revendications précédentes, **caractérisé en ce que** le panneau (10) de commande et d'affichage présente au moins une des fonctions suivantes :
- interrupteur de marche/arrêt (12),
- touches (14) pour commander la puissance d'aspiration,
- élément d'affichage (16) pour afficher l'état d'entretien,
- élément d'affichage (18) pour afficher le degré de remplissage du collecteur de poussières,
- moyen d'affichage (20) pour le nettoyage du filtre, et
- éléments d'affichage (22) pour représenter la puissance d'aspiration réglée.

6. Système aspirateur de poussières selon l'une des revendications précédentes, **caractérisé en ce que** la puissance d'aspiration est régulée via l'absorption de courant.

7. Système aspirateur de poussières selon l'une des revendications précédentes, **caractérisé en ce que** l'absorption de courant est activée/désactivée via des éléments de contact lors du branchement/débranchement du flexible d'aspiration sur une prise de raccordement d'un système aspirateur de poussières central.

8. Système aspirateur de poussières selon l'une des revendications précédentes, **caractérisé en ce qu'**on utilise des diodes électroluminescentes (DEL) comme éléments d'affichage (16, 18, 20, 22).

9. Système aspirateur de poussières selon l'une des revendications précédentes, **caractérisé en ce que** les paquets de données sont transmis sous la forme de différences de potentiel, chaque fonction sur le panneau (10) de commande et d'affichage étant affectée à un modèle donné de différences de potentiel et les modèles étant constitués d'éléments conducteurs de courant et d'éléments non conducteurs de courant.
